# EUROPÄISCHE PATENTSCHRIFT

(11) **EP 2 741 634 B1**
(45) Veröffentlichungstag und Bekanntmachung des Hinweises auf die Patenterteilung: **30.09.2015**
(21) Anmeldenummer: 12743159.1
(22) Anmeldetag: 02.08.2012
(51) Int. Cl.: A47C 1/034, A47C 1/035

(54) **MÖBEL**
FURNITURE PIECE
MEUBLE

(30) Priorität: 08.08.2011 DE 102011052479
(43) Veröffentlichungstag der Anmeldung: 18.06.2014
(73) Patentinhaber: Kintec-Solution GmbH, 33397 Rietberg (DE)
(72) Erfinder: BESLER, Boris, 33330 Gütersloh (DE); HORTIG, Andreas, 33790 Halle (DE)
(74) Vertreter: Moser Götze & Partner Patentanwälte mbB
(86) Internationale Anmeldenummer: PCT/EP2012/065107
(87) Internationale Veröffentlichungsnummer: WO 2013/020881

(56) Entgegenhaltungen:
- DE-A1-102006 038 736
- DE-B3-102007 031 378
- DE-U1-202007 016 435

## Beschreibung

Die Erfindung betrifft ein Sitzmöbel, insbesondere einen Sessel oder Sofa, mit einer Sitzfläche und einer um eine Schwenkachse ausschwenkbaren Beinauflage, wobei der Sessel zwischen einer Sitz- und Liegeposition verschwenkbar ist, wozu die Sitzfläche gegenüber einem feststehenden Gestell nach hinten verschiebbar ist und die Beinauflage derart mit der Sitzfläche gekoppelt ist, dass sie beim nach hinten Verschieben der Sitzfläche verschwenkt wird.

Derartige Sitzmöbel sind bekannt und werden auch als Sitz- und Liegemöbel bezeichnet. Sie erlauben eine Verstellung der Position zwischen einer "normalen" aufrechten Sitzposition und einer weit nach zurückgelehnten, z. B. etwa horizontal ausgerichteten Liegeposition.

In der Liegeposition kann eine zusätzliche Beinauflage bzw. Fußstütze nach vorne/oben ausgeschwenkt sein/werden. Problematisch ist dabei der Abstand zwischen dem vorderem Rand der Sitzfläche und dem Fußboden, der die Größe der Beinauflage begrenzt. Um dieses Problem zu lösen werden ausziehbare Beinauflagen verwendet, die über Scherenhebelsysteme, Bowdenzüge usw. betätigt werden.

Bekannter Stand der Technik sind bspw. DE 10 2006 038 736, DE 20 2007 016 435, DE 10 2007 031 378. Bei einem derartigen, aus der DE 296 00 282 U1 bekannten Sessel ist es notwendig, die Verstellung durch Verlagerung der Sitzfläche durch Abdrücken an den Armlehnen vorzunehmen, da ein Parallellenkersystem vorgesehen ist, das beim Verschieben der Sitzfläche das Körpergewicht bzw. den Schwerpunkt zusammen mit der Sitzfläche nach hinten verlagert. Die Beinauflage ist mit dem Parallellenkersystem derart verbunden, dass sie beim Verschwenken aus- bzw. eingeschwenkt wird. Die Beinauflage ist ferner zweiteilig ausgebildet, wobei die zwei Teile sich beim Ausschwenken gegeneinander verschieben, um so eine längere Auflagefläche trotz geringer Baugröße im eingeschwenkten Zustand zu schaffen. Das Parallellenkersystem erfordert eine relativ große Bauhöhe und zur Änderung der Neigung der Sitzfläche beim Verschieben ist ein Kniehebelmechanismus notwendig. Um das ausgezogene Teil der Beinauflage beim Einschwenken einzuziehen, ist ein Einzugsseil vorgesehen.

Die DE 20 2006 006 678 U1 offenbart ein Sitzmöbel mit einer ausschwenkbaren Unterschenkelstütze sowie einer ausschwenkbaren Stützverlängerung, wobei die Unterschenkelstütze mittels angelenkter Gelenkketten insbesondere paarweise nahe der Seitenenden der Unterschenkelstütze angelenkter Scherengelenkketten aus einer Grundstellung, in sie eine Frontblende bildet die unterhalb des vorderen Endbereichs des Sitzmöbels angeordnet ist, in eine Komfortstellung verlagerbar ist, in der sie eine vorzugsweise vom Sitzteil beabstandete Verlängerung des Sitzteils bildet, wobei die Stützenverlängerung über Gelenkhebel mit den Gelenkketten der Unterschenkelstütze gekoppelt ist, so dass sie beim Verstellen des Sitzmöbels ausschwenkt.

Die DE 198 30 418 A1 offenbart einen Sessel, bei dem das Sitzelement so angeordnet ist, dass es in Bezug zum Untergestell nach hinten verschiebbar ist und mit der Rückenlehne durch Verbindungsmittel gekoppelt ist, die beim Verschieben des Sitzteils nach hinten die Rückenlehne nach hinten kippen, wobei die Rückenlehne mit dem Sitzelement und dem Untergestell durch Einstellmittel verbunden ist, die Veränderungen des Kippwinkels der Rückenlehne unabhängig von der Stellung der Sitzfläche vornehmen können. Ferner ist die Fußstütze mit dem Untergestell und der Sitzfläche so gekoppelt, dass sie beim Verschieben der Sitzfläche nach hinten nach vorne/aufwärts geschwungen wird. Dazu ist die Fußstütze mit dem Untergestell und der Sitzfläche durch ein innen hinter oder unterhalb der Fußstütze angeordnetes Scherensystem gekoppelt. Ähnlich wie bei dem aus der DE 296 00 282 U1 bekannten Sessel ist ein Bowdenzug vorgesehen, der zum Verschieben der Plattenelemente einer Doppelplattenanordnung gegeneinander Verwendung findet.

Aus der DE 20 2005 000 136 U1 ist ein Sessel bekannt, dessen Sitzfläche aus einem Rohrrahmen besteht, wobei die seitlichen Rohre jeweils zwischen vorne und hinten vorgesehene Doppelrollenanordnungen gelagert sind, so dass die Sitzfläche horizontal verschieblich ist.

Die DE 44 30 303 A1 offenbart ein Sitzmöbel mit ausklappbarer Beinstütze, bei dem die Sitzfläche beim Ausschwenken der Beinstütze nach oben geschwenkt wird, um die lichte Höhe unter dem Sitzteil zu vergrößern, so dass die Beinstütze trotz größerer Länge als die lichte Höhe ausgeschwenkt werden kann. Hierzu ist das Sitzteil an einem lehnennahen Sitzgelenk des Gestells und die Beinstütze mit seinem einen Ende an einem Kniegelenk unmittelbar am Sitzteil angelenkt und so miteinander gekoppelt, dass das Sitzteil in Zwischenstellungen beim Ein- und Ausklappvorgang durch Verschwenken um das Sitzgelenk auf der Seite seines Kniegelenks gegenüber der Standfläche selbsttätig anhebbar ist.

Die DE 37 18 645 A1 offenbart ebenfalls ein Sitzmöbel mit ausschwenkbarer Beinstütze, bei der die Beinstütze zwischen einer mit dem Sitzteil im wesentlichen fluchtenden ausgeklappten Endstellung und einer nach unten zumindest teilweise unter dem Sitzteil eingeklappten Endstellung verschwenkbar ist. Die Beinstütze besteht aus einem Oberschenkelteil und einem daran angelenkten Unterschenkel- oder Fußteil. Diese sind durch miteinander gekoppelte Antriebs- und Getriebemittel verbunden. In einer Zwischenstellung beim Ausklappvorgang bilden das Oberschenkelteil und das Fußteil einen spitzen Winkel aus. Die Antriebs- und Getriebemittel weisen ein Koppelgetriebe auf, das eine Oberschenkelschwinge, eine Fußkoppel sowie Zischenglieder umfasst. Die Oberschenkelschwinge ist mit dem Oberschenkelteil verbunden und an einem gestellfesten Sitzgelenk angelenkt. Die Fußkoppel ist mit dem Fußteil verbunden und an einem Kniegelenk der Oberschenkelschwinge angelenkt. Die Zwischenglieder sind an einem gemeinsamen Gelenk miteinander verbunden. Ein Zwischenglied ist an einem Führungsgelenk der Oberschenkelschwinge und das andere Zwischenglied ist an einem Streckgelenk der Fußkoppel in der Nähe des Kniegelenks angelenkt. Die Fußkoppel weist einen auf der dem Kniegelenk gegenüberliegenden Seite über das Streckgelenk überstehenden, das freie Fußteilende ausbildenden Hebel auf. Das gemeinsame Gelenk befindet sich in beiden Endstellungen unter Einwirkung eines Halteglieds jeweils in einer stabilen Lage.

Aus der WO 2004/034849 A1 ist eine Mechanik für einen Sessel bekannt, die das Verschwenken und gleichzeitige Ausziehen der Beinauflage durch Verschieben der Sitzfläche nach hinten erlaubt, die im eingeschwenkten Zustand etwa senkrecht nach unten steht. Dazu umfasst die Mechanik ein im Wesentlichen festgelegtes, linear ausziehbares Element, das mit dem Gestell verbunden ist und mit der Beinauflage schwenkbar angelenkt ist, und ein schwenkbares, linear ausziehbares Element, das fest mit der Beinauflage verbunden und schwenkbar mit dem im Wesentlichen festgelegten, linear ausziehbarem Element angelenkt ist. Die ausziehbaren Elemente sind dabei als teleskopierende Profilschienen ausgebildet. Ein Teil der im Wesentlichen festgelegten Profilschiene ist entsprechend mit dem Gestell und das andere Teil schwenkbar mit der Beinauflage verbunden. Ein Teil der schwenkbaren Profilschiene ist dementsprechend schwenkbar mit dem Gestell und das andere Teil, das fest mit der Beinauflage verbunden ist, ist mit dem Teil der im Wesentlichen festgelegten Profilschiene schwenkbar verbunden, das schwenkbar mit der Beinauflage verbunden ist. Auch wird beim Verschieben der Sitzfläche über ein parallelogrammartiges Hebelsystem die im Wesentlichen festgelegte Profilschiene in ihrer Ausrichtung geändert, so dass ein Sesselaufbau erreicht wird, der trotz des einfachen, stabilen Aufbaus ein leichtgängiges und harmonische sowie weiches Verschwenken der Beinauflage erlaubt (vgl. z. B. Seite 7).

Aus der DE 10 2006 038 736 A1 ist ebenfalls ein Sessel mit einer Sitzfläche und einer ausschwenkbaren Beinauflage bekannt, wobei die Sitzfläche gegenüber einem feststehenden Gestell nach hinten verschiebbar ist und im vorderen Bereich über Aufstellhebel angelenkt ist und die Beinauflage derart mit der Sitzfläche gekoppelt ist, dass sie beim nach hinten Verschieben der Sitzfläche verschwenkt wird, wobei die Beinauflage mittels einer ersten Gleitlagerung an den Aufstellhebeln verbunden und mittels einer zweiten Gleitlagerung an dem feststehenden Gestell angelenkt ist, wobei die erste Gleitlagerung schwenkbar mit der zweiten Gleitlagerung verbunden ist, und dass die zweite Gleitlagerung derart ausgestaltet ist, dass sich ihre Ausrichtung beim Verschwenken verändert. Dabei weist die Beinauflage ein Oberschenkelteil und ein Unterschenkelteil auf, die derart schwenkbar miteinander verbunden sind, dass das Unterschenkelteil beim nach hinten Verschieben der Sitzfläche aus einer etwa parallel zur Sitzfläche und unterhalb der Sitzfläche angeordneten Position in eine etwa horizontale Position verschwenkt wird.

Der Erfindung liegt die Aufgabe zugrunde einen Sitzmöbel mit einer Sitzfläche und einer ausschwenkbaren Beinauflage zu schaffen, der besonders einfach aufgebaut ist und ohne komplexe Mechanik zur Verstellung der Beinauflage auskommt.

Diese Aufgabe wird durch das in Anspruch 1 wiedergegebene Sitzmöbel gelöst.

Dadurch, dass die Beinauflage ein Zahnrad umfasst und am Vorderrahmen der Sitzfläche eine Verzahnung angeordnet ist, wobei die Verzahnung mit dem Zahnrad zur Verschwenkung der Beinauflage um die Schwenkachse kämmt, ist es möglich, mittels einer einfachen mechanischen Lösung die Verschwenkbarkeit der Beinauflage bereitzustellen.

Mit anderen Worten, das Sitzmöbel weist zwischen Gestell und Sitzfläche ein Zahnradgetriebe auf, das mittels einer Verzahnung und einem mit der Verzahnung kämmenden Zahnrad die von der Sitzflächenverstellung abgeleitete Bewegung auf die Schwenkachse der Beinauflage überträgt.

Es versteht sich, dass darunter sowohl die Verwendung eines einzelnen Zahnradgetriebes als auch die Verwendung von zwei oder mehreren Zahnradgetrieben umfasst ist. Bei Verwendung eines einzelnen Zahnradgetriebes ist diese vorzugsweise zentral angeordnet und das restliche Möbel entsprechend ausgesteift. Bei der Verwendung von zwei Zahnradgetrieben sind diese vorzugsweise je links und rechts seitlich angeordnet.

Dabei ist von großem Vorteil, dass die jeweiligen Endlagen der eingeschwenkten und ausgeschwenkten Stellungen durch einfache Anschläge vorbestimmbar sind. Somit kann der Grad der Sichtbarkeit in der eingeschwenkten Stellung und die Höhe in der ausgeschwenkten Stellung voreingestellt werden.

Sowohl die Verzahnung als auch das Zahnrad können als Stanzteile hegestellt werden.

Sinnvollerweise ist die Verzahnung drehfest am Vorderrahmen der Sitzfläche befestigt. D.h. sie ist beispielsweise an einer nach unten stehenden Lasche undrehbar befestigt. Somit wird die Bewegung der Sitzfläche an das Zahnrad weitergegeben. Vorzugsweise ist die Verzahnung derart angeordnet, dass sie beim Verschieben der Sitzfläche nach hinten das Zahnrad der Beinauflage antreibt.

Besonders bevorzugt ist es, wenn die Verzahnung kreissegmentförmig ausgebildet ist. Dies ist sinnvoll, um den Kontakt zwischen der Verzahnung und dem Zahnrad beizubehalten, auch wenn der Vorderrahmen der Sitzfläche über Aufstellhebel beim nach Hinten verschieben seine Höhe verändert.

Besonders bevorzugt ist es ebenfalls, wenn das Zahnrad drehfest mit der Schwenkachse der Beinauflage verbunden ist, insbesondere drehfest an der Schwenkachse selbst angeordnet ist. Somit kann das Zahnrad direkt von der Verzahnung angetrieben werden und gleichzeitig die Beinauflage ebenfalls direkt antreiben. Dazu ist es sinnvoll, wenn das Zahnrad oder die Schwenkachse mit dem Haupthebel der Beinauflage fest verbunden sind.

Bevorzugt ist es, wenn die Schwenkachse am feststehenden Gestell angeordnet ist. Sie kann z.B. an den unteren Längslenkern im vorderen Bereich angeordnet sein.

Neben dem manuellen Antrieb durch Gewichtsverlagerung kann ein (elektro-)motorischer, pneumatischer oder hydraulischer Antrieb zur Verstellung der Beinauflage und/oder der Sitzfläche vorgesehen sein. Vorzugsweise kommen dazu Elektrogetriebemotoren aus dem Bereich der Automobil-Sitzverstellung zum Einsatz.

Um die Antriebskraft in das "Getriebe" einzuleiten ist es vorgesehen, dass der Antrieb über ein zweites, insbesondere untersetzendes, Zahnrad mit dem ersten Zahnrad wirkverbunden wird. Insbesondere wird dann dieses zweite, Antriebszahnrad etwa der der Verzahnung gegenüberliegenden Seite des Zahnrads angeordnet, so dass der Antrieb wahlweise montierbar ist.

Ebenfalls möglich ist der direkte Antrieb der Schwenkachse.

Wenn die Verzahnung und das Zahnrad mittels einer Spange im Abstand zu einander festgelegt sind, ist es möglich, das Getriebe trotz einfachster Bauweise stabil und steif aufzubauen. Zudem kann die Spange in der Art eines Aufstellhebels verwendet werden, der den vorderen Sitzflächenrahmen nach der bekannten Art in den Bewegungsablauf eines quasi Parallelogramms bzw. einer trapezförmigen viergliedrigen kinematischen Kette im einbindet. Somit kann auf zusätzliche Bauteile verzichtet werden.

Sinnvollerweise weist das Sitzmöbel Anschläge zur Festlegung der jeweiligen Endlagen (Sitzstellung bzw. Liegestellung) auf. Diese können entweder in der mechanischen manuellen Version als Anschläge im Gestell integriert sein oder alternativ in der angetriebenen Version als Endlagenschalter im Antrieb selber ausgestaltet sein.

Die Erfindung erlaubt es ebenfalls die Beinauflage in jeder Position entlang der Bewegung zwischen der Sitzstellung bzw. Liegestellung zu positionieren und in dieser gewählten Stellung auch zu belasten.

Es versteht sich, dass eine unabhängig von der Sitzfläche und gegenüber der Sitzfläche verschwenkbare Rückenlehne vorhanden sein kann. Ebenfalls möglich ist es eine Rückenlehne mit an der Sitzfläche gekoppelter Bewegung vorzusehen.

Weitere Einzelheiten und Vorteile der Erfindung ergeben sich aus der nachfolgenden Beschreibung eines Ausführungsbeispiels anhand der Zeichnung. Es zeigen:
Fig. 1 eine seitliche Ansicht auf eine erste Ausführungsform eines erfindungsgemäßen Sessels, wobei die Beinauflage sich in der eingeschwenkten Position befindet;
Fig. 2 eine perspektivische Ansicht auf den Sessel aus Fig. 1;
Fig. 3 eine seitliche Ansicht auf den Sessel aus Fig. 1, wobei die Beinauflage sich in der ausgeschwenkten Position befindet;
Fig. 4 eine perspektivische Ansicht auf den Sessel aus Fig. 3;
Fig. 5 eine seitliche Ansicht auf eine zweite Ausführungsform eines erfindungsgemäßen Sessels, wobei die Beinauflage sich in der eingeschwenkten Position befindet;
Fig. 6 eine perspektivische Ansicht auf den Sessel aus Fig. 5;
Fig. 7 eine seitliche Ansicht auf den Sessel aus Fig. 5, wobei die Beinauflage sich in der ausgeschwenkten Position befindet;
Fig. 8 eine perspektivische Ansicht auf den Sessel aus Fig. 7 und
Fig. 9 eine weitere perspektivische Ansicht auf den Sessel aus Fig. 5.

In den Figuren ist ein als Ganzes mit 1 bezeichneter Sessel bzw. die diesem zu Grunde liegende Mechanik dargestellt, wobei aus Gründen der Übersichtlichkeit eine eventuell vorhandene Rückenlehne, Drehfuß, Armlehnen usw. weggelassen sind. Es versteht sich, dass die Rückenlehne entsprechend fest mit der noch zu beschreibenden Bewegung der Beinauflage gekoppelt sein kann oder völlig unabhängig verstellbar ausgestaltet sein kann.

In den Figuren 1 bis 4 ist eine manuelle Version mit Verstellung der Sesseistellung durch Gewichtsverlagerung und in den Figuren 5 bis 9 eine motorisch angetriebene Version gezeigt.

Der Sessel 1 ist zwischen einer in den Figuren 1 und 2 gezeigten Sitzposition und einer in den Figuren 3 und 4 gezeigten Liegeposition verstellbar.

Der Sessel 1 umfasst eine Sitzfläche 2, ein feststehendes Gestell 3 sowie eine aus- und einziehbare sowie aus- und einschwenkbare Beinauflage 4. In der Sitzposition ist die Beinauflage 4 eingeschwenkt und in der Liegeposition ausgeschwenkt.

Von der Beinauflage 4 sind zur besseren Übersicht nur die beiden Haupthebel 15 dargestellt. Es versteht sich, dass weitere Elemente vorhanden sind, insbesondere eine die beiden Hebel überbrückende Auflage.

Die Sitzfläche 2 besteht im Wesentlichen aus einem Rohrrahmen 5, in den nicht gezeigte Federn zur Ausbildung der eigentlichen Auflage eingehängt werden.

Der Rohrrahmen 5 ist mit zwei parallel verlaufenden Wangen 6 des Gestells 3 zur Ausbildung eines die Verstellung ermöglichenden Systems nach Art eines quasi Parallelogramms bzw. einer trapezförmigen viergliedrigen kinematischen Kette verbunden, die im Prinzip aus der eigenen DE 20 2005 006 216 U1 bekannt ist.

Bei der Verstellung zwischen Sitz- und Liegestellung wird einerseits die Sitzfläche 2 im Vergleich zum Gestell 3 nach hinten verschoben und andererseits vorne angehoben und hinten abgesenkt.

Der Rohrrahmen 5 der Sitzfläche 2 ist dazu im hinteren Bereich über eine angeschweißte Lasche 7, einem damit verschenkbar verbundenen Hebel 8 und weiteren verschwenkbaren Hebel 9 mit der jeweiligen Wange 6 verbunden.

Im vorderen Bereich ist der Rohrrahmen 5 der Sitzfläche 2 jeweils über ein ZahnradGetriebe 10 mit den jeweiligen Wangen 6 verstellbar verbunden.

Das Getriebe 10 umfasst im Wesentlichen ein Zahnrad 11, das der Beinauflage 4 zugeordnet ist, und eine Verzahnung 12, die dem vorderen Rohrrahmen 5 zugeordnet ist, wobei die Verzahnung 12 mit dem Zahnrad 11 zur Verschwenkung der Beinauflage 4 um die Schwenkachse 13 kämmt.

Dazu ist die Verzahnung 12 drehfest am Rohrrahmen 5 der Sitzfläche 2 über eine Lasche 14 befestigt.

Die Verzahnung 12 ist kreissegmentförmig ausgebildet und derart angeordnet, dass sie beim Verschieben der Sitzfläche 2 nach hinten das Zahnrad 11 der Beinauflage 4 antreibt.

Dazu ist das Zahnrad 11 drehfest mit der Schwenkachse 13 der Beinauflage 4 verbunden bzw. drehfest an der Schwenkachse 13 selbst angeordnet. Eine Drehung des Zahnrads 11 bewirkt also eine Drehung der Schwenkachse 13 und somit ein Verschwenken der mit der Schwenkachse 13 verbundenen Haupthebel 15 und somit der Beinauflage 4.

Die Schwenkachse 13 ist an den vorderen Enden der Wangen 6 drehbar aufgenommen und verbindet diese.

Die Laschen 14 sind mittels einer Stange 16 verbunden, die die Verzahnung 12 jeweils an der Lasche 14 durchgreift.

Zwischen Stange 16 und Schwenkachse 13 ist jeweils links und rechts den Getrieben 10 benachbart eine Spange 17 angeordnet, die die Stange 16 und Schwenkachse 13 hebelartig und beweglich verbindet. Somit legt die Spange 17 die Stange 16 und die Schwenkachse 13 im Abstand zu einander fest und stellt so sicher, dass die Zahnräder 11 und die Verzahnungen 12 miteinander im Kontakt bleiben.

Auch dient die Spange 17 zusammen mit dem Getriebe 10 und der Lasche 14 gleichzeitig als Aufstellhebel für den Rohrrahmen 5.

Zusätzlich versteifen die Stange 16 und die Schwenkachse 13 die Mechanik.

Drückst sich der Benutzer also nach hinten bzw. verlagert sein Gewicht entsprechend, erfolgt die Verstellung zwischen Sitz- und Liegestellung, wobei die Sitzfläche 2 im Vergleich zum Gestell 3 nach hinten verschoben und vorne angehoben und hinten abgesenkt wird. Dabei kämmt die Verzahnung 12 mit dem Zahnrad 11, welches sich dadurch (im Uhrzeiger Sinn in Figur 1) dreht und somit den verbundenen Hebel 15 um die Schwenkachse 13 verschwenkt.

Die in den Figuren 5 bis 9 gezeigte Variante 1' entspricht im Wesentlichen der soeben beschriebenen, so dass lediglich auf die Unterschiede eingegangen wird und sich entsprechende Bezugszeichen für sich entsprechende Teile verwendet wurden.

Im Gegensatz zum obigen Beispiel erfolgt die Verstellung der Sesselstellung vorliegend über einen Elektrogetriebemotor 18.

Dieser ist seitlichen an einer der Wangen 6 des Gestells 3 angeordnet und umfasst einen Motorteil 19 und einen Getriebeteil 20, das über ein zweites untersetzendes Zahnrad 21 mit dem ersten Zahnrad 11 wirkverbunden ist. An der anderen Wange ist ebenfalls ein entsprechendes Zahnrad 21 vorhanden, die mittels einer Welle 22 verbunden sind, die vom Getriebeteil 20 angetrieben wird.

Die Zahnräder 21 kämmen dazu mit den Zahnrädern 11 des Getriebes 10. Somit wird bei Betätigung des Elektrogetriebemotors 18 der Sessel 1' verstellt.

### Bezugszeichenliste

- 1: Sessel
- 2: Sitzfläche
- 3: Gestell
- 4: Beinauflage
- 5: Rohrrahmen
- 6: Wangen
- 7: Lasche
- 8: Hebel
- 9: Hebel
- 10: Getriebe
- 11: Zahnrad
- 12: Verzahnung
- 13: Schwenkachse
- 14: Lasche
- 15: Haupthebel
- 16: Stange
- 17: Spange
- 18: Elektrogetriebemotor
- 19: Motorteil
- 20: Getriebeteil
- 21: Zahnrad
- 22: Welle

## Patentansprüche

1. Sitzmöbel (1) mit einer Sitzfläche (2) und einer um eine Schwenkachse (13) ausschwenkbaren Beinauflage (4), wobei der Sessel zwischen einer Sitz- und Liegeposition verschwenkbar ist, wozu die Sitzfläche (2) gegenüber einem feststehenden Gestell (3) nach hinten verschiebbar ist und die Beinauflage (4) derart mit der Sitzfläche (2) gekoppelt ist, dass sie beim nach hinten Verschieben der Sitzfläche (2) ohne Linearbewegung verschwenkt wird,
**dadurch gekennzeichnet, dass**
die Beinauflage (4) ein einziges Zahnrad (11) umfasst und am Vorderrahmen der Sitzfläche (2) eine Verzahnung (12) angeordnet ist, wobei die Verzahnung (12) mit dem Zahnrad (11) zur Verschwenkung der Beinauflage um die Schwenkachse (13) kämmt, dass die Verzahnung (12) drehfest am Vorderrahmen der Sitzfläche (2) befestigt ist und die Verzahnung (Z) kreissegmentförmig ausgebildet ist.

2. Sitzmöbel nach Anspruch 1, **dadurch gekennzeichnet, dass** die Verzahnung derart angeordnet ist, dass sie beim Verschieben der Sitzfläche nach hinten das Zahnrad (11) der Beinauflage (4) antreibt.

3. Sitzmöbel nach einem der vorhergehenden Ansprüche, **dadurch gekennzeichnet, dass** das Zahnrad (11) drehfest mit der Schwenkachse (13) der Beinauflage (4) verbunden ist, insbesondere drehfest an der Schwenkachse (13) selbst angeordnet ist.

4. Sitzmöbel nach einem der vorhergehenden Ansprüche, **dadurch gekennzeichnet, dass** die Schwenkachse (13) am feststehenden Gestell (3) angeordnet ist.

5. Sitzmöbel nach einem der vorhergehenden Ansprüche, **dadurch gekennzeichnet, dass** ein motorischer, pneumatischer oder hydraulischer Antrieb (18) zur Verstellung vorgesehen ist.

6. Sitzmöbel nach Anspruch 5, **dadurch gekennzeichnet, dass** der Antrieb (18) über ein zweites, insbesondere untersetzendes, Zahnrad (21) mit dem ersten Zahnrad (11) wirkverbunden ist.

7. Sitzmöbel nach einem der vorhergehenden Ansprüche, **dadurch gekennzeichnet, dass** die Verzahnung (12) und das Zahnrad (11) mittels einer Spange (17) im Abstand zu einander festgelegt sind.

8. Sitzmöbel nach einem der vorhergehenden Ansprüche, **dadurch gekennzeichnet, dass** eine unabhängig von der Sitzfläche (2) und gegenüber der Sitzfläche (2) verschwenkbare Rückenlehne vorhanden ist.

## Claims

1. Piece of furniture in seat form (1) having a seat area (2) and having a leg support (4) able to be pivoted out on a shaft for pivoting movement (13), the armchair being pivotable between a sitting position and a reclining position, for which purpose the seat area (2) can be displaced backwards relative to a fixed base (3) and the leg support (4) is coupled to the seat area (2) in such a way that it is pivoted, without any movement in a straight line, when the seat area (2) is displaced backwards, **characterised in that** the leg support (4) comprises a single gear (11) and a toothed member (12) is arranged on the front frame member of the seat area (2), the toothed member (12) meshing with the gear (11) to pivot the leg support (4) on the shaft for pivoting movement (13), and **in that** the toothed member (12) is fastened to the front frame member of the seat area (2) to be solid in rotation therewith and the toothed member (Z) is in the form of a sector of a circle.

2. Piece of furniture in seat form according to claim 1, **characterised in that** the toothed member is so arranged that it drives the gear (11) of the leg support (4) when the seat area is displaced backwards.

3. Piece of furniture in seat form according to one of the preceding claims, **characterised in that** the gear (11) is connected to the shaft for pivoting movement (13) of the leg support (4) to be solid in rotation therewith and in particular is arranged on the shaft for pivoting movement (13) to be solid in rotation therewith.

4. Piece of furniture in seat form according to one of the preceding claims, **characterised in that** the shaft for pivoting movement (13) is arranged on the fixed base (3).

5. Piece of furniture in seat form according to one of the preceding claims, **characterised in that** a motorised, pneumatic or hydraulic drive (18) is provided for positioning purposes.

6. Piece of furniture in seat form according to claim 5, **characterised in that** the drive (18) is operatively connected to the first gear (11) via a second gear (21), and in particular one which reduces the gear ratio.

7. Piece of furniture in seat form according to one of the preceding claims, **characterised in that** the toothed member (12) and the gear (11) are fixed at a distance from one another by means of a tie (17).

8. Piece of furniture in seat form according to one of the preceding claims, **characterised in that** a back-rest is present which can be pivoted separately from the seat-area (2) and relative to the seat area (2).

## Revendications

1. Siège (1) comportant une assise (2) et un repose-jambes (4) pivotant sur un axe de pivotement (13) support, le fauteuil étant pivotant entre une position assise ou une position allongée, de sorte que l'assise (2) peut coulisser vers l'arrière par rapport à un cadre fixe (3) et le repose-jambes (4) est accouplé à l'assise (2) de manière à pivoter sans déplacement linéaire lorsque l'assise (2) coulisse vers l'arrière, **caractérisé en ce que**
le repose-jambes (4) comporte une seule roue dentée (11) et une denture (12) est disposée sur le cadre avant de l'assise (2), la denture (12) s'engrenant avec la roue dentée (11) afin de faire pivoter le repose-jambes sur l'axe de pivotement (13), **en ce que** la denture (12) est fixée solidairement en rotation au cadre avant de l'assise (2) et **en ce que** la denture (Z) est conçue en forme de segment de cercle

2. Siège selon la revendication 1, **caractérisé en ce que** la denture est disposée de façon à entraîner la roue dentée (11) du repose-jambes (4) lorsque l'assise (11) coulisse vers l'arrière.

3. Siège selon l'une des revendications précédentes, **caractérisé en ce que** la roue dentée (11) est reliée solidairement en rotation à l'axe de pivotement (13) du repose-jambes (4), en particulier solidairement en rotation sur l'axe de pivotement (13) lui-même.

4. Siège selon l'une des revendications précédentes, **caractérisé en ce que** l'axe de pivotement (13) est disposé sur le cadre fixe (3).

5. Siège selon l'une des revendications précédentes, **caractérisé en ce qu'**un entraînement motorisé, pneumatique ou hydraulique (18) est prévu pour effectuer le réglage.

6. Siège selon la revendication 5, **caractérisé en ce que** l'entraînement (18) est reliée fonctionnellement à la première dentée (11) par le biais d'une seconde roue dentée (21) notamment de démultiplication

7. Siège selon l'une des revendications précédentes, **caractérisé en ce que** la denture (12) et la roue dentée (11) sont maintenues à une distance l'une de l'autre au moyen d'une agrafe (17).

8. Siège selon l'une quelconque des revendications précédentes, **caractérisé en ce qu'**il est prévu un dossier pivotant par rapport l'assise (2) indépendamment de l'assise (2).
